# EUROPÄISCHE PATENTSCHRIFT

(11) **EP 0 852 828 B1**
(45) Veröffentlichungstag und Bekanntmachung des Hinweises auf die Patenterteilung: **01.12.1999**
(21) Anmeldenummer: 96929185.5
(22) Anmeldetag: 12.09.1996
(51) Int. Cl.: H01R 13/193

(54) **KONTAKTFEDER FÜR EINEN STECKVERBINDER**
CONTACT SPRING FOR A PIN-AND-SOCKET CONNECTOR
RESSORT DE CONTACT POUR CONNECTEUR MULTIPLE

(30) Priorität: 27.09.1995 DE 19535988
(43) Veröffentlichungstag der Anmeldung: 15.07.1998
(73) Patentinhaber: SIEMENS AKTIENGESELLSCHAFT, 80333 München (DE)
(72) Erfinder: LONGUEVILLE, Jacques, B-8020 Oostkamp (BE)
(86) Internationale Anmeldenummer: DE9601723
(87) Internationale Veröffentlichungsnummer: WO9712424

(56) Entgegenhaltungen:
- EP-A- 0 144 128
- US-A- 3 865 462
- US-A- 4 140 361
- US-A- 4 591 230
- US-A- 5 004 426

## Beschreibung

Die vorliegende Erfindung betrifft eine Kontaktfeder für einen Steckverbinder gemäß dem Oberbegriff des Patentanspruchs 1, d.h. eine Kontaktfeder für einen Steckverbinder, mit zwei Federschenkeln und einem gemeinsamen Trägerabschnitt, wobei die Federschenkel derart angeordnet und ausgebildet sind, daß sie in der Lage sind, von entgegengesetzten Seiten eine Druckkraft auf ein dazwischengestecktes Kontaktmesser auszuüben und dieses dabei zu kontaktieren, und wobei die Federschenkel derart seitlich gegeneinander versetzt angeordnet sind, daß sie einander in den jeweiligen Druckkraftrichtungen nicht überlappen.

Eine Kontaktfeder dieser Art ist aus der US-A-3 865 462 bekannt.

Die in dieser Druckschrift beschriebene Kontaktfeder ist relativ einfach herstellbar, läßt sich dafür aber nicht besonders dicht aneinanderreihen und ist auch hinsichtlich der Federkraft, die von den Federschenkeln auf ein dazwischengestecktes Kontaktmesser ausgeübt werden kann, nicht optimal.

Der vorliegenden Erfindung liegt daher die Aufgabe zugrunde, die Kontaktfeder gemäß dem Oberbegriff des Patentanspruchs 1 derart weiterzubilden, daß diese bei weiterhin einfacher Herstellbarkeit unter allen Umständen sicher und zuverlässig funktioniert und das Vorsehen kleiner Kontaktteilungen im Steckverbinder ermöglicht.

Diese Aufgabe wird erfindungsgemäß durch das im kennzeichnenden Teil des Patentanspruchs 1 beanspruchte Merkmal gelöst.

Demnach ist vorgesehen, daß der Trägerabschnitt einen im wesentlichen Z-artig verschränkten Querschnitt aufweist.

Durch die z-artige Verschränkung des Trägerabschnittes läßt sich auch bei kleinen (schmal ausgebildeten) Kontaktfedern erreichen, daß deren Federschenkel in der Lage sind, eine relativ hohe Druckkraft auf ein dazwischengestecktes Kontaktmesser ausüben können, wodurch derartige Kontaktfedern besonders gut und zuverlässig funktionieren. Darüber hinaus lassen sich die Kontaktfedern durch die z-förmige Verschränkung auch besonders dicht aneinanderreihen.

Vorteilhafte Weiterbildungen der Erfindung sind Gegenstand der Unteransprüche.

Die Erfindung wird nachfolgend anhand eines Ausführungsbeispiels unter Bezugnahme auf die Zeichnung näher erläutert. Es zeigen
Figur 1 eine perspektivische Ansicht eines Ausführungsbeispiels der erfindungsgemäßen Kontaktfeder, und
Figur 2 eine teilweise geschnittene Draufsicht auf das Stekkergesicht eines die erfindungsgemäßen Kontaktfedern ent haltenden Steckverbinders.

Die in der Figur 1 gezeigte Kontaktfeder 1 besteht aus einem ersten Federschenkel 2, einem zweiten Federschenkel 3 und einem gemeinsamen Trägerabschnitt 4.

Die genannten Kontaktfeder-Bestandteile sind als eine zusammenhängende Einheit aus.gebildet und bestehen aus leitendem Material.

Der Trägerabschnitt 4 weist, wie aus Figur 1 ersichtlich ist, einen im wesentlichen Z-artig verschränkten Querschnitt auf.

Die Federschenkel 2 und 3 sind langgestreckte Elemente mit einer relativ großen Breite und einer vergleichsweise geringen Dicke; sie weisen jeweils eine Wurzel 2a bzw. 3a und eine Spitze 2b bzw. 3b auf.

Die Wurzeln 2a bzw. 3a stehen mit dem Trägerabschnitt 4 derart in Verbindung, daß die Federschenkel in der Lage sind, mit jeweils einer ihrer Breitseiten von entgegengesetzten Seiten eine Druckkraft auf ein dazwischengestecktes Kontaktmesser 20 (siehe Figur 2) auszuüben und dieses dabei zu kontaktieren, wobei die Wurzeln 2a und 3a sowie die Federschenkel 2 und 3 aus einer frontalen Gegenüberlage derart seitlich gegeneinander versetzt angeordnet sind, daß sie einander in den jeweiligen Druckkraftrichtungen nicht überlappen.

Die beiden Federschenkel 2 und 3 sind elastisch ausgebildete Elemente, die im entspannten Zustand in der in der Figur 1 gezeigten Art ausgehend von der jeweiligen Wurzel 2a bzw. 3a zunächst in die jeweilige Druckkraftrichtung geneigt und dann gegen die jeweilige Druckkraftrichtung geneigt ausgebildet sind.

An den jeweiligen Spitzen 2b bzw. 3b sind die Federschenkel an dieser Stelle verbreiternde seitliche Vorsprünge 2c bzw. 3c vorgesehen, welche, wie später noch ausführlich erläutert wird, als Halterungen der Federschenkel im Einlaufbereich für ein zu kontaktierendes Kontaktmesser dienen.

Es werden nun unter Bezugnahme auf die Figur 2 die Montage der beschriebenen Kontaktfeder 1 in einen elektrischen Steckverbinder sowie deren Funktionsweise im einzelnen beschrieben.

Wie aus der in der Figur 2 gezeigten, teilweise geschnittenen stirnseitigen Draufsicht auf den Steckverbinder ersichtlich ist, weist diese ein Gehäuse 10 mit einer Vielzahl von in (gemäß der Darstellung in der Figur 2 übereinander angeordneten) Reihen angeordneten Kontaktöffnungen 11 auf.

Die Kontaktöffnungen 11 haben, wie im der oberen, nicht geschnittenen Abschnitt der Figur 2 angedeutet ist, einen rechteckförmigen Öffnungsquerschnitt, dessen Abmessungen einerseits an die im montierten Zustand jeweils darunterliegenden Kontaktfedern angepaßt und der andererseits derart festgelegt ist, daß einem durch Einstecken zu kontaktierenden Kontaktmesser 20 ein erheblicher Spielraum zur Verfügung steht, um welchen es beim Zusammenstecken bezüglich des Zentrums der Kontaktöffnung bzw. der hierzu zentrierten Kontaktfeder fehlausgerichtet bzw. versetzt sein darf.

Die unter den Kontaktöffnungen 11 vorgesehenen Kontaktfedern 1 sind jeweils in Kontaktkammern 12 des Steckverbindergehäuses 10 untergebracht.

Die Kontaktkammern 12 sind entsprechend der Querschnittsgestaltung der Kontaktfedern Z-artig verschränkt ausgebildet. Die in der Figur 2 gezeigte Verschränkung von Kontaktfeder 1 und Federkammer 12 ist zwar ebenfalls Z-artig ausgebildet, aber entgegengesetzt(gespiegelt) zu der in der Figur 1 gezeigten Verschränkung der Kontaktfeder 1 verschränkt; die beiden Verschränkungen sind jedoch technisch völlig gleichwertig.

Die Federkammern 12 weisen an ihren gemäß der Darstellung in der Figur 2 linken oberen und rechten unteren Ende, also an in der Draufsicht diagonal gegenüberliegenden Eckabschnitten Führungsschlitze 13 auf, in welchen bei in die Federkammern eingesetzten Kontaktfedern die Vorsprünge 2c bzw. 3c der Federschenkel 2 bzw. 3 verschiebbar aufgenommen sind.

Die Größe der Federkammern 12 und der Führungsschlitze 13 sind so bemessen, daß die Vorsprünge 2c und 3c der Federschenkel 2 und 3 die Führungsschlitze 13 außer bei der Demontage nicht verlassen können; die Spitzen 2b und 3b der im nicht zusammengebauten Zustand frei beweglichen Federschenkel sind daher anders als bei herkömmlichen Kontaktfedern nach dem Einbau in das Steckverbindergehäuse nicht mehr frei beweglich. Sie liegen vielmehr wie in der Figur 2 gezeigt an der Federkammerwand an und können - bedingt durch den beschriebenen Führungsmechanismus - letztere nicht verlassen.

Positionierung und Zusammenwirken der Vorsprünge 2c und 3c mit den Führungsschlitzen 13 lassen eine für Kontaktfedern eines Steckverbinders völlig neuartige Federwirkung entstehen, durch welche äußerst zuverlässig gewährleistet ist, daß
- die Federschenkel beim Einbau in das Steckverbindergehäuse exakt in die bestimmungsgemäße Stellung geführt werden, - die Federschenkel eine genau definierte Nullstellung haben und somit einerseits stets eine ausreichend große Federöffnung vorhanden ist und andererseits ein Hinterstecken ausgeschlossen ist,
- die Stecktiefe sehr groß gewählt werden kann,
- der Einlaufbereich sehr steil ausgebildet werden kann und somit die Einsteckkräfte minimiert werden können,
- auf einfache Weise beliebig große Federwege vorgesehen werden können, und
- auf einfache Weise beliebig große Kontaktkräfte eingestellt werden können.

Werden mehrere der beschriebenen Federkammern 12 mit Kontaktfedern wie in Figur 2 gezeigt nebeneinanderliegend in einer Reihe angeordnet, so ist eine sehr kleine Teilung der Kontakte in Längsrichtung (die Reihenausrichtungsrichtung sei als Längsrichtung des Steckverbinders definiert) erzielbar, und zwar selbst dann, wenn - beispielsweise aufgrund groß gewählter Federwege - die lokale Breite der Kontaktfeder bzw. der Federkammer relativ groß gewählt wird.

Trotz dieser hohen Packungsdichte ist es nicht erforderlich, daß ein zu kontaktierendes Kontaktmesser - wie beim mittleren Kontakt der unteren Kontaktreihe in Figur 2 gezeigt ist - zentral in die Kontaktöffnung eingeführt und mit der Kontaktfeder in Kontakt gebracht wird. Wie aus der Figur 2 ersichtlich ist, existiert vielmehr senkrecht zur Einsteckrichtung ein relativ großer Spielraum, welcher ein gegenüber der Zentallage nicht unerheblich versetztes Zusammenstecken erlaubt.

Das Ausnutzen des maximal möglichen Versatzes beim Zusammenstecken ist beim linken Kontakt in der unteren Kontaktreihe in Figur 2 gezeigt; das Kontaktmesser ist in diesem Fall am gemäß der Darstellung in der Figur 2 linken oberen Rand der Kontaktöffnung bzw. des Federkontakts eingesteckt. Trotz dieser enormen Abweichung von der zentralen Sollanordnung ist, wie aus der Figur 2 ersichtlich ist, bei entsprechender Dimensionierung des Kontaktmessers eine gleich gute Kontaktierung möglich; wie beim zentrierten Zusammenstecken erfolgt eine Kontaktierung des Kontaktmessers von gegenüberliegenden Seiten und ist die Gesamt-Berührungs- bzw. Kontaktfläche zwischen Kontaktmesser und Kontaktfeder im wesentlichen gleichbleibend groß.

Dadurch, daß Kontaktmesser und Kontaktfeder über einen relativ großen Bereich an jeder Stelle gleichermaßen gut in Kontakt bringbar sind, können Kontaktmesser und/oder Kontaktfeder von ihrer bislang ziemlich exakt einzuhaltenden Sollposition abweichen, ohne eine verschlechterte Kontakierung und/oder Ausübung einer sie Steckverbinder aus ihrer jeweiligen Befestigung lösenden Kraft auf dieselben und dergleichen zur Folge zu haben.

Die beschriebene Kontaktfeder kann aus einem ausgestanzten Metallteil durch eine einfache und unkomplizierte Vorformung desselben hergestellt werden.

Die erfindungsgemäße Kontaktfeder ermöglicht damit bei einfacher Herstellbarkeit sowie sicherer und zuverlässiger Funktion das Vorsehen kleiner Kontaktteilungen in einem Steckverbinder.

## Patentansprüche

1. Kontaktfeder für einen Steckverbinder, mit zwei Federschenkeln (2, 3) und einem gemeinsamen Trägerabschnitt (4), wobei die Federschenkel derart angeordnet und ausgebildet sind, daß sie in der Lage sind, von entgegengesetzten Seiten eine Druckkraft auf ein dazwischengestecktes Kontaktmesser (20) auszuüben und dieses dabei zu kontaktieren, und wobei die Federschenkel derart seitlich gegeneinander versetzt angeordnet sind, daß sie einander in den jeweiligen Druckkraftrichtungen nicht überlappen,
**dadurch gekennzeichnet,**
daß der Trägerabschnitt einen im wesentlichen Z-artig verschränkten Querschnitt aufweist.

2. Kontaktfeder nach Anspruch 1,
**dadurch gekennzeichnet,**
daß die Federschenkel (2, 3) an jeweils einem ihrer Enden mit dem gemeinsamen Trägerabschnitt (4) in Verbindung stehen.

3. Kontaktfeder nach einem der vorhergehenden Ansprüche,
**dadurch gekennzeichnet,**
daß die Federschenkel (2, 3) langgestreckte Elemente mit relativ großer Breite und relativ geringer Dicke sind.

4. Kontaktfeder nach Anspruch 3,
**dadurch gekennzeichnet,**
daß die Federschenkel (2, 3) derart angeordnet sind, daß die einander zugewandten Seiten der schräg gegenüberliegenden Federschenkel Breitseiten derselben sind.

5. Kontaktfeder nach Anspruch 4,
**dadurch gekennzeichnet,**
daß die Federschenkel (2, 3) an ihrem jeweiligen freien Ende (2b, 3b) einen die Breitseite verbreiternden seitlichen Vorsprung (2c, 3c) aufweisen.

6. Kontaktfeder nach Anspruch 5,
**dadurch gekennzeichnet,**
daß der seitliche Vorsprung (2c, 3c) derart ausgebildet ist, daß er in einem in einer der Kontaktfeder (2, 3) zugeordneten Federkammer (12) eines Steckverbindergehäuses (10) vorgesehenen Führungsschlitz (13) derart führbar und haltbar ist, daß das freie Ende (2b, 3b) des jeweiligen Federschenkels (2, 3) an der Federkammerwand anliegt.

7. Kontaktfeder nach einem der Ansprüche 2 bis 6,
**dadurch gekennzeichnet,**
daß der Federschenkel (2, 3) ausgehend vom gemeinsamen Trägerabschnitt (4) zunächst in die jeweilige Druckkraftrichtung geneigt und dann gegen die jeweilige Druckkraftrichtung geneigt ausgebildet sind.

## Claims

1. Contact spring for a plug-in connector, having two spring legs (2, 3) and a common supporting portion (4), the spring legs being arranged and aligned in such a way that they are capable of exerting a compressive force from opposite sides on a contact blade (20) inserted in between and of thereby establishing electrical contact with the latter, and the spring legs being arranged laterally offset with respect to each other in such a way that they do not overlap each other in the respective directions of compressive force, characterized in that the supporting portion has a substantially Z-like staggered cross section.

2. Contact spring according to Claim 1, characterized in that the spring legs (2, 3) are in connection at one of their ends in each case with the common supporting portion (4).

3. Contact spring according to one of the preceding claims, characterized in that the spring legs (2, 3) are elongate elements with a relatively large width and a comparatively small thickness.

4. Contact spring according to Claim 3, characterized in that the spring legs (2, 3) are arranged in such a way that the mutually facing sides of the spring legs lying obliquely opposite each other are broad sides of the same.

5. Contact spring according to Claim 4, characterized in that the spring legs (2, 3) have at their respective free end (2b, 3b) a lateral projection (2c, 3c) widening the broad side.

6. Contact spring according to Claim 5, characterized in that the lateral projection (2c, 3c) is designed in such a way that it can be guided and held in a guide slot (13) provided in a spring chamber (12) of a plug-in connector housing (10) assigned to the contact spring (2, 3) in such a way that the free end (2b, 3b) of the respective spring leg (2, 3) bears against the spring chamber wall.

7. Contact spring according to one of Claims 2 to 6, characterized in that the spring legs (2, 3) are inclined, starting from the common supporting portion (4), initially in the respective direction of compressive force and then inclined counter to the respective direction of compressive force.

## Revendications

1. Ressort de contact pour un connecteur multiple, comportant deux branches (2, 3) de ressort et une partie (4) porteuse commune, les branches de ressort étant disposées et conçues de telle sorte qu'elles sont capables d'exercer par des côtés opposés une force de pression sur une lame (20) de contact intercalée et de mettre en contact cette lame, et les branches de ressort étant disposées en étant latéralement mutuellement décalées de telle sorte qu'elles ne se chevauchent pas dans les directions respectives de force de pression, **caractérisé** en ce que la partie porteuse possède une section entrecroisée sensiblement en forme de Z.

2. Ressort de contact suivant la revendication 1, **caractérisé** en ce que les branches (2, 3) de ressort sont chacune reliées à la partie (4) porteuse commune par une de leurs extrémités.

3. Ressort de contact suivant l'une des revendications précédentes, **caractérisé** en ce que les branches (2, 3) de ressort sont des éléments oblongs de largeur relativement grande et d'épaisseur relativement petits.

4. Ressort de contact suivant la revendication 3, **caractérisé** en ce que les branches (2, 3) de ressort sont disposées de telle sorte que les côtés en vis-à-vis des branches de ressort mutuellement opposées en biais sont les grands côtés de ces branches.

5. Ressort de contact suivant la revendication 4, **caractérisé** en ce que les branches (2, 3) de ressort possèdent, à leur extrémité (2b, 3b) libre respective, une saillie (2c, 3c) latérale élargissant le grand côté.

6. Ressort de contact suivant la revendication 5, **caractérisé** en ce que la saillie (2c, 3c) latérale est conçue de telle sorte qu'elle peut être guidée et maintenue, dans une fente (13) de guidage prévue dans une chambre (12) de ressort d'un boîtier (10) de connecteur multiple qui est associée au ressort (2, associée au ressort (2, 3) de contact, de telle sorte que l'extrémité (2b, 3b) libre de la branche (3, 3) de ressort respective s'applique contre la paroi de la chambre de ressort.

7. Ressort de contact suivant l'une des revendications 2 à 6, **caractérisé** en ce que les branches (2, 3) de ressort sont, en partant de leur partie (4) porteuse commune, inclinées d'abord dans le sens de la force de pression respective, puis à l'encontre de ce sens.
